# FASCICULE DE BREVET EUROPEEN

(11) **EP 0 861 576 B1**
(45) Date de publication et mention de la délivrance du brevet: **06.09.2000**
(21) Numéro de dépôt: 96934315.1
(22) Date de dépôt: 12.11.1996
(51) Int. Cl.: H05H 1/44

(54) **GENERATEUR DE FLUX DE PLASMA D'ARC DE CONFIGURATION FERMEE**
PLASMALICHTBOGENSTROM-ERZEUGUNGSVORRICHTUNG MIT GESCHLOSSENER KONFIGURATION
PLASMA STREAM GENERATOR WITH A CLOSED-CONFIGURATION ARC

(30) Priorité: 13.11.1995 CH 321095
(43) Date de publication de la demande: 02.09.1998
(73) Titulaire: IST Instant Surface Technology S.A., 1442 Montagny-près-Yverdon (CH)
(72) Inventeur: KOULIK, Pavel, CH-1401 Yverdon-les-Bains (CH); ENGUELCHT, Vladimir, CH-1401 Yverdon-les-Bains (CH); KONAVKO, Rudolph, CH-1401 Yverdon-les-Bains (CH); SAITSHENKO, Anatolii, CH-1401 Yverdon-les-Bains (CH); SAMSONOV, Mikhail, CH-1401 Yverdon-les-Bains (CH)
(74) Mandataire: Ganguillet, Cyril
(86) Numéro de dépôt international: CH9600403
(87) Numéro de publication internationale: WO9718693

(56) Documents cités:
- FR-A- 2 678 467
- US-A- 3 660 630
- US-A- 3 786 306

## Description

La présente invention concerne un générateur de flux de plasma d'arc de configuration fermée.

La technologie des plasmas et particulièrement les dispositifs permettant la création d'un flux de configuration fermée peut-être utilisée dans les processus de traitement des surfaces (stérilisation, nettoyage, décapage, modification, dépôt de revêtements et de films) des matériaux monolithes et dispersés, ainsi que pour l'obtention et le traitement de produits chimiques, dans les domaines de l'électronique, de l'automobile, de la métallurgie, de la chimie, de l'industrie alimentaire, de la médecine et dans bien d'autres domaines encore.

On connaît un tel dispositif de création d'un flux de plasma d'arc de configuration fermée présentant une zone centrale, de température uniforme ou surbaissée. Ce dispositif est illustré dans le document "Bases de la réalisation de la méthode de traitement dynamique par plasma des surfaces solides", Koulik P. P. et autres, "Plasmokhimia 1987", Moscou 1987, part 2, pp. 58 à 96, ainsi que dans la demande de brevet FR 2 678 467.

Les documents cités ci-dessus décrivent un dispositif qui contient deux paires de chambres à électrodes (cathodes et anodes), connectées par paire à des sources de courant continu. Les paramètres des canaux de plasma des chambres à électrodes (cathodes et anodes) correspondent aux données de publiées dans le document "Le plasmatron à deux jets", Genbaïev G. G. et Enguelsht V. S., Frounze, 1983.

Quand les chambres à électrodes sont mises sous tension deux arcs s'allument et forment quatre jets de plasma traversés par le courant. L'orientation dans l'espace des jets de plasma s'effectue à l'aide de champs magnétiques extérieurs dirigés par rapport aux chambres à électrodes de telle manière que les jets de plasma issus des chambres à électrodes convergent et forment un flux commun de plasma symétrique axialement, traversé par les courants (entonnoir de plasma) dont la section, perpendiculairement à l'axe de symétrie du flux, présente une zone de température uniforme ou surbaissée par rapport à la partie périphérique du flux.

C'est dans cette zone que, axialement, sont injectés, par un canal ou des canaux axiaux concentriques, la ou les composantes, gazeuses, dispersées, ou sous forme monolythique, pour leur transformation dans l'entonnoir de plasma, avant leur utilisation.

L'intérêt de ce générateur de plasma connu est dû à la configuration spécifique du flux de plasma. En effet, celui-ci a la forme d'un entonnoir de plasma, ce qui permet l'introduction et le traitement (la transformation) par le plasma de différents produits sous différentes formes (gazeuses, liquides ou solides) et permet d'utiliser ce générateur avec haute efficacité pour la stérilisation des surfaces, leur nettoyage, décapage, modification et aussi le dépôt de recouvrement de films.

L'inconvénient du générateur selon l'art antérieur est que le flux de plasma a toujours une dimension réduite, déterminée par le diamètre du flux de plasma résultant. Or il est de nombreuses applications pour lesquelles un flux de plasma de dimensions plus importante serait utile, pour autant bien sûr que la configuration fermée du flux soit conservée car elle permet d'avoir une zone centrale de température uniforme ou surbaissée.

Le but de la présente invention est de proposer un générateur de flux d'arc de configuration fermée selon le préambule de la revendication 1, dont la section, perpendiculairement à la direction du flux, a une forme allongée (rideau de plasma) présentant une zone centrale de température uniforme ou surbaissée.

A cette fin, l'invention concerne un générateur de flux de plasma d'arc, de configuration fermée, comportant des chambres à électrodes travaillant par paire et générant des jets de plasma, et un dispositif magnétique d'orientation des jets disposé à l'extérieur des chambres à électrodes, chaque paire de chambres ayant une anode et une cathode et étant connectée à une source de courant continu, les jets de plasma générés étant traversés par le courant et orientés dans l'espace à l'aide d'un champ magnétique externe généré par ledit dispositif magnétique d'orientation et dirigé de manière que les jets de plasma issus des chambres convergent et forment un flux de plasma commun présentant une zone centrale de température uniforme ou surbaissée, ledit générateur comportant au moins trois paires de chambres à électrodes telles que ci-dessus et lesdites chambres étant disposées les unes par rapport aux autres de façon que l'ensemble présente une symétrie sans pour autant que toutes les chambres soient placées sur un même cercle, le générateur engendrant un flux de plasma commun de configuration fermée, ayant une forme allongée présentant une zone centrale de température uniforme ou surbaissée par rapport à la zone périphérique résultant de la convergence d'au moins six jets de plasma.

Le dispositif magnétique déterminant l'orientation des jets de plasma peut être composé, pour chaque paire de chambres à électrodes, de trois tronçons de conducteur magnétique, deux desquels sont disposés perpendiculairement aux jets de plasma et le troisième entre les jets de plasma.

Les chambres à électrodes peuvent être disposées en deux groupes, les deux groupes de chambres pouvant être disposés selon des rangées parallèles, et les rangées pouvant être rectilignes.

Selon une variante, les électrodes d'un même groupe, respectivement d'une même rangée, de chambres sont toutes de la même polarité, les chambres à électrodes d'un même groupe, respectivement d'une même rangée, pouvant être réalisées d'un seul bloc, d'un seul tenant.

Selon une autre variante, un même groupe, respectivement une même rangée, de chambres contient des électrodes de polarités opposées, les électrodes d'un même groupe ou d'une même rangée pouvant être disposées de manière à respecter, au moins partiellement, une alternance des polarités.

La solution proposée par la présente invention consiste en gros à munir le générateur d'au moins une paire de chambres à électrodes (anodes et cathodes) en plus des deux paires de chambres à électrodes (anodes et cathodes) du générateur connu selon le document "Koulik", cité plus haut.

On décrit ci-après le générateur selon l'invention, en se fondant sur le dessin ou:
- la figure 1 illustre le générateur selon l'invention, réalisé de manière que les chambres à électrodes sont disposées en deux rangées parallèles et rectilignes; les repères relatifs à la figure 1 sont les suivants:
   1. Chambres à électrodes
   2. Jets de plasma
   3. Flux résultant de plasma
   4. Zone du flux de plasma de température surbaissée
   5. Conducteurs magnétiques avec bobines d'enroulement
- la figure 2 montre une chambre à électrode en forme de parallélépipède de faible largeur du générateur selon l'invention; et plus particulièrement les détails suivants, 2a. vue générale; 2b. à 2d. sections; les repères relatifs à la figure 2 sont les suivants:
   2. Jet de plasma
   7. Electrode
   8. Diaphragme
   9. Joint diélectrique d'étanchéité
   10. Canal de courant
   11. Canaux de refroidissement à eau
   12. Câble électrique d'alimentation
- la figure 3 est une vue schématique illustrant l'orientation du dispositif de contrôle magnétique des jets de plasma, dans le plan des jets, selon l'invention; les repères relatifs à la figure 3 sont les suivants:
   1. Chambre à électrode (anode, cathode)
   2. Jets de plasma
   5. Conducteur magnétique
   6. Bobines d'enroulement
   13. Lignes magnétiques

En regard de la figure 1, on constate que les chambres à électrodes sont connectées, par paires (formées d'une anode avec une cathode) à des sources de courant. Le générateur de plasma proposé est formé d'au moins six chambres à électrodes générant six jets de plasma traversés par le courant.
L'orientation des chambres à électrodes vise à créer un rideau de plasma et non, comme selon l'art antérieur, à former seulement un entonnoir de plasma. Tout comme dans le document "Koulik" cité plus haut, d'une part l'orientation du flux de plasma résultant et d'autre part la détermination de la forme du flux, se font à l'aide de champs magnétiques extérieurs. Ces champs magnétiques sont dirigés par rapport aux chambres à électrodes de telle manière que les jets de plasmas, issus des chambres à électrodes, forment un flux commun de plasma symétrique par rapport à une surface donnée, et traversé par les courants issus des chambres à électrodes (rideau de plasma).

Différentes dispositions des chambres à électrodes sont possibles le long de surfaces de symétrie différentes : cône de section circulaire ou elliptique, plans parallèles, plan unique, etc. En fonction de cette disposition, on obtiendra des configurations diverses du flux de plasma, adaptables à différentes solutions pratiques, donc à différentes applications.

La disposition qui paraît mériter le plus d'attention est celle dans laquelle les chambres à électrodes sont placées en deux rangées parallèles, situées dans deux plans qui se coupent. Dans ce cas, il se forme un flux de plasma unique qui résulte de la convergence des zones initiales des jets de plasma issus des chambres à électrodes, dont la température est élevée et le flux de plasma résultant a la forme d'un rideau plat présentant une zone de température uniforme ou surbaissée dans sa partie médiane.

La disposition des chambres à électrodes en deux rangées peut s'effectuer soit de manière que, dans chaque rangée, les chambres d'anode et de cathode se succèdent, soit que les électrodes d'une même rangée soient toutes du même type, c'est-à-dire toutes des anodes ou toutes des cathodes.

Les canaux des chambres à électrodes, traversés par le courant sont formés par des diaphragmes en cuivre avec joints diélectriques d'étanchéité. Les électrodes elles-mêmes (anode en cuivre, cathode en tungstène) sont disposées à l'entrée des canaux de courant. Toutes les pièces des chambres à électrodes sont refroidies à l'eau. Les canaux à courant sont parcourus par le gaz formant le plasma. Le diamètre des électrodes et des diaphragmes, ainsi que leur épaisseur et leur nombre sont optimisés pour obtenir des jets de plasma de haute stabilité.

L'orientation dans l'espace des jets de plasma est contrôlée par champ magnétique. Ce contrôle d'orientation vise à forcer les jets de plasma à conserver la direction donnée par le canal de courant.

Sous l'action de leurs champs magnétiques propres, les jets de plasma se repoussent mutuellement quand ils sont de polarités opposées, et ils s'attirent dans le cas inverse.

Quand les chambres à électrodes sont de même polarité dans une rangée, l'attraction mutuelle des jets (en l'absence de champs magnétiques extérieurs) fait que les jets de plasma aux extrémités de la rangée sont sensiblement inclinés vers le milieu du rang. Le champ magnétique extérieur, c'est à dire le contrôle dont il est question plus haut, doit, dans un tel cas, agir de manière à compenser cette attraction et à rétablir la direction donnée aux jets de plasma par le canal à courant.

Dans le cas où les polarités des jets d'un même rang sont alternées, les jets de plasma se repoussent, ce qui provoque un changement des distances entre les différents jets en aval des chambres à électrodes, ou de légères différences de débit de gaz et de courant inévitables entre les différents jets de plasma.

L'application de champs magnétiques externes permet de rendre aux jets de plasma des caractéristiques d'orientation souhaitable et corrige dans une large mesure les effets dus à leur voisinage. Dans tous les cas, la force magnétique doit être orientée dans le plan des jets de plasma, perpendiculairement à leur direction d'écoulement.

En regard de la figure 3, on observe le dispositif magnétique de contrôle des jets qui contient, dans le plan des jets, trois tronçons de conducteurs magnétiques avec des bobines d'enroulement. La direction du courant dans les bobines se donne en concordance avec la direction d'action sur les jets de plasma.

La grandeur du champ peut être choisie individuellement pour chaque jet de plasma, par variation du courant dans les bobines. Le dispositif magnétique est installé séparément pour chaque paire de chambres à électrodes (anode et cathode). Le conducteur magnétique, situé entre les jets de plasma, peut coïncider avec le système d'introduction du produit chimique ou du produit traité dans le rideau de plasma.

La disposition en rangées des chambres, avec alternance de polarité dans la rangée, simplifie le contrôle magnétique car les jets traversés par le courant compensent partiellement le champ magnétique propre (à l'exception des jets d'extrémités).

Néanmoins, vu le risque de court-circuit entre les chambres de polarité différentes, la distance entre elles doit être telle que ce court-circuit est exclu. Cela revient à augmenter la distance entre les jets de plasma et à éloigner l'endroit de leur convergence vers des zones de plus basse température.

La disposition en rangées des chambres, avec la même polarité pour toute la rangée, exige une action plus intense sur les jets de la part des champs magnétiques externes (surtout sur les jets d'extrémités). En revanche, cette disposition présente l'avantage que les chambres à électrodes peuvent être placées l'une contre l'autre, ce qui diminue la distance entre les jets et permet leur jonction dans la zone de haute température du plasma. En outre, il est possible dans ce cas de réaliser les chambres à électrodes en un seul bloc et les diaphragmes d'un seul corps. Cela aussi permet de diminuer la distance entre les jets.

Dans un exemple pratique plus précis de réalisation, les chambres à électrodes ont une largeur de 2 cm et sont placées à la suite l'une contre l'autre. Elles sont ainsi disposées en deux rangées rectilignes parallèles de polarité constante. Le générateur comporte 50 paires de chambre à électrodes. Le courant passant dans chaque paire de chambres est de 50 A, la tension est de 100 V, la puissance de chaque jet étant de 5 kW, et le rendement de l'échauffement du gaz de 50 %.

Le rideau de plasma, après la jonction des jets a une longueur de 1 m, une largeur de 1 cm et une puissance totale de 125 kW.

## Revendications

1. Générateur de flux de plasma d'arc, de configuration fermée, comportant des chambres à électrodes (1) travaillant par paire et générant des jets de plasma (2), et un dispositif magnétique d'orientation (5, 6) des jets disposé à l'extérieur des chambres à électrodes, chaque paire de chambres (1) ayant une anode et une cathode et étant connectée à une source de courant continu, les jets de plasma générés étant traversés par le courant et orientés dans l'espace à l'aide d'un champ magnétique externe généré par ledit dispositif magnétique d'orientation (5, 6) et dirigé de manière que les jets de plasma issus des chambres convergent et forment un flux de plasma commun (3) présentant une zone centrale de température uniforme ou surbaissée, caractérisé par le fait que le générateur comporte au moins trois paires de chambres à électrodes (1) telles que ci-dessus et en ce que lesdites chambres sont disposées les unes par rapport aux autres de façon que l'ensemble présente une symétrie sans pour autant que toutes les chambres soient placées sur un même cercle, le générateur engendrant un flux de plasma commun (3) de configuration fermée, ayant une forme allongée présentant une zone centrale (4) de température uniforme ou surbaissée par rapport à la zone périphérique résultant de la convergence d'au moins six jets de plasma.

2. Générateur selon la revendication 1, caractérisé par le fait que le dispositif magnétique déterminant l'orientation des jets de plasma est composé, pour chaque paires de chambres à électrodes (1), de trois tronçons de conducteur magnétique (5), deux desquels sont disposés perpendiculairement aux jets de plasma et le troisième entre les jets de plasma.

3. Générateur selon l'une des revendications précédentes caractérisé par le fait que les chambres à électrodes sont disposées en deux groupes.

4. Générateur selon la revendication 3, caractérisé par le fait que les deux groupes de chambres sont disposés selon des rangées parallèles.

5. Générateur selon la revendication 4, caractérisé par le fait que les rangées sont rectilignes.

6. Générateur selon l'une des revendications 3 à 5, caractérisé par le fait que les électrodes d'un même groupe, respectivement d'une même rangée, de chambres sont toutes de la même polarité.

7. Générateur selon l'une des revendications 3 à 5, caractérisé par le fait qu'un même groupe, respectivement une même rangée, de chambres contient des électrodes de polarités opposées.

8. Générateur selon la revendication 7, caractérisé par le fait que les électrodes d'un même groupe ou d'une même rangée, sont disposées de manière à respecter, au moins partiellement, une alternance des polarités.

9. Générateur selon les revendications 3 à 6, caractérisé par le fait que les chambres à électrodes d'un même groupe, respectivement d'une même rangée, sont réalisées d'un seul bloc, d'un seul tenant.

## Patentansprüche

1. Erzeugungsvorrichtung eines Lichtbogenplasmastromes mit geschlossener Konfiguration, mit paarweise arbeitenden, Plasmastrahlen (2)erzeugenden Elektrodenkammern (1), und mit einer magnetischen Orientierungsvorrichtung (5,6) der Strahlen, welche ausserhalb der Elektrodenkammern angeordnet ist, wobei jedes Kammernpaar (1) eine Anode und eine Kathode aufweist und an eine Gleichstromquelle angeschlossen ist, wobei die erzeugten Plasmastrahlen von dem Strom durchquert werden und im Raum mittels eines äusseren magnetischen Feldes, welches durch die genannte magnetische Orientierungsvorrichtung erzeugt wird und so orientiert ist, dass die aus den Kammern fliessenden Strahlen zusammenfliessen und einen gemeinsamen Plasmastrom mit einer zentralen Zone mit gleichmässiger oder verringerter Temperatur bilden, orientiert werden, dadurch gekennzeichnet, dass die Erzeugungsvorrichtung wenigstens drei der vorgenannten Elektrodenkammernpaare (1) aufweist, und dass die genannten Kammern die einen gegenüber den anderen in solcher Weise angeordnet sind, dass sie insgesammt eine Symetrie aufweisen ohne dass jedoch alle Kammern in einem gemeinsamen Kreis angeordnet sind, wobei die einen gemeinsamen Plasmastrom (3) mit geschlossener Konfiguration erzeugende Vorrichtung eine längliche Form hat und eine zentrale Zone (4) aufweist, deren Temperatur gleichmässig ist oder gegenüber der Randzone, die sich aus dem Zusammenfluss von wenigstens sechs Plasmaströme ergibt, verringert ist.

2. Erzeugungsvorrichtung gemäss Anspruch 1, dadurch gekennzeichnet, dass die magnetische Vorrichtung die die Orientierung der Plasmastrahlen bestimmt, für jedes Elektrodenkammernpaar (1) aus drei Magnetleiterabschnitten (5) besteht, wovon zwei senkrecht zu den Plasmastrahlen angeordnet sind und der dritte dazwischen liegt.

3. Erzeugungsvorrichtung gemäss einem der vorhergehenden Ansprüche, dadurch gekennzeichnet, dass die Elektrodenkammern in zwei Gruppen angeordnet sind.

4. Erzeugungsvorrichtung gemäss Anspruch 3, dadurch gekennzeichnet, dass die zwei Kammergruppen in parallelen Reihen angeordnet sind.

5. Erzeugungsvorrichtung gemäss Anspruch 4, dadurch gekennzeichnet, dass die Reihen gerade sind.

6. Erzeugungsvorrichtung gemäss einem der Ansprüche 3 bis 5, dadurch gekennzeichnet, dass die Elektroden jeweils einer selben Gruppe oder einer selben Reihe Kammern alle die gleiche Polarität aufweisen.

7. Erzeugungsvorrichtung gemäss einem der Ansprüche 3 bis 5, dadurch gekennzeichnet, dass jeweils eine selbe Gruppe oder eine selbe Reihe Kammern Elektroden entgegengesetzter Polaritäten aufweist.

8. Erzeugungsvorrichtung gemäss Anspruch 7, dadurch gekennzeichnet, dass die Elektroden einer selben Gruppe oder einer selben Reihe in solcher Weise angeordnet sind, dass wenigstens teilweise eine Abwechslung der Polaritäten eingehalten wird.

9. Erzeugungsvorrichtung gemäss den Ansprüchen 3 bis 6, dadurch gekennzeichnet, dass die Elektrodenkammern jeweils einer selben Gruppe oder einer selben Reihe einstückig aus einem selben Block hergestellt sind.

## Claims

1. Arc plasma stream generator, of closed configuration, comprising electrode chambers (1) working in pairs and generating plasma jets (2), and a magnetic orientation device (5, 6) for orientation of the jets arranged outside of the electrode chambers, each pair of chambers (1) having an anode and a cathode and being connected to a DC power source, the generated plasma jets having current passing through them, with spatial orientation by means of an external magnetic field generated by said magnetic orientation device (5, 6) and directed such that the plasma jets from the chambers converge and form a common plasma stream (3) with a central zone of uniform or lowered temperature, characterised in that the generator comprises at least three pairs of electrode chambers (1) as above, and in that the said chambers are arranged in relation to each other such that the assembly is symmetrical without all the chambers being positioned in the same circle, the generator creating a common plasma stream of closed configuration being elongated in shape with a central zone (4) of uniform or lowered temperature in relation to the peripheral zone resulting from the convergence of at least six plasma jets.

2. Generator according to claim 1, characterised in that the magnetic device dictating the orientation of the plasma jets consist, for each pair of electrode chambers (1), of three sections of magnetic conductor (5), two of which being positioned perpendicular to the plasma jets and the third between the plasma jets.

3. Generator according to claim 1, characterised in that the electrode chambers are arranged in two groups.

4. Generator according to claim 3, characterised in that the two groups of chambers are arranged in parallel rows.

5. Generator according to claim 4, characterised in that the rows are straight.

6. Generator according to any one of claims 3 to 5, characterised in that the electrodes in one and the same group or the same row of chambers respectively are all of the same polarity.

7. Generator according to any one of claims 3 to 5, characterised in that one and the same group or same row of chambers respectively contains electrodes of opposite polarities.

8. Generator according to claim 7, characterised in that the electrodes in the same group or same row are arranged such that the polarities are alternated, at least partially.

9. Generator according to any one of claims 3 to 5, characterised in that the electrode chambers in the same group, or same row respectively, are constructed in a single, continuous block.
